# EUROPÄISCHE PATENTSCHRIFT

(11) **EP 0 146 528 B1**
(45) Veröffentlichungstag und Bekanntmachung des Hinweises auf die Patenterteilung: **11.01.1989**
(21) Anmeldenummer: 84890226.8
(22) Anmeldetag: 22.11.1984
(51) Int. Cl.: H01H 71/52

(54) **Schaltmechanik für Leitungsschutzschalter**
Switching mechanism for a protective power circuit breaker
Mécanisme de commutation pour disjoncteur de protection de puissance

(30) Priorität: 28.11.1983 AT 4157/83
(43) Veröffentlichungstag der Anmeldung: 26.06.1985
(73) Patentinhaber: Felten & Guilleaume Fabrik elektrischer Apparate Aktiengesellschaft Schrems-Eugenia Niederösterreich, A-3943 Schrems-Eugenia (AT)
(72) Erfinder: Amon, Gerhard, A-1090 Wien (Niederösterreich) (AT); Kager, Karl, A-1090 Wien (AT)
(74) Vertreter: Beer, Otto

(56) Entgegenhaltungen:
- EP-A- 0 046 841
- EP-A- 0 091 040
- CH-A- 403 030
- DE-B- 2 132 738
- DE-B- 2 240 125
- DE-C- 656 585
- US-A- 2 251 703

## Beschreibung

Die Erfindung betrifft eine Schaltmechanik für Leitungsschutzschalter, bei der die Kontraktbrücke, die über ein Spiel aufweisendes Lager im Gehäuse verschwenkbar gelagert ist, einerseits, vorzugsweise über eine Brückenlasche, mit einem Lenker, der seinerseits mit einem Betätigungsknopf gekuppelt ist, und anderseits mit dem Anker des Magnetauslösers über eine Ankerlasche gelenkig verbunden ist, wobei sich die Bewegungsbahnen von Ankerlasche und Lenker kreuzen.

Sollen mit einer solchen, aus der AT-B-237 724 bekannten Schaltmechanik ausgerüstete Leitungsschutzschalter beispielsweise nach einem Auslösefall über ihren Betätigungsknopf wieder geschlossen werden, dann ist es, insbesondere bei höheren Stromstärken wesentlich, daß der bewegliche Kontakt nicht zögernd in Anlage an den Festkontakt bewegt wird. Bei den üblichen Schaltmechaniken für Leitungsschutzschalter hängt die Schnelligkeit der Bewegung des beweglichen Kontaktes ausschließlich davon ab, wie rasch der Betätigungsknopf verschwenkt wird. Dies kann zur Folge haben, daß sich beim Schließen des Leitungsschutzschalters ein Lichtbogen bildet und der Kontaktapparat beschädigt oder zerstört wird oder eine Verschweißung der beiden Kontakte auftritt.

Der Erfindung liegt die Aufgabe zugrunde, eine Schaltmechanik der eingangs genannten Gattung derart weiterzubilden, daß, ohne die grundliegende Konstruktion von Leitungsschutzschaltern ändern zu müssen, das Schließen des Kontaktapparates, unabhängig von der Schnelligkeit der Bewegung des Betätigungsknopfes, rasch erfolgt.

Dies wird erfindungsgemäß dadurch erreicht, daß an der Ankerlasche des Magnetauslösers wenigstens ein Vorsprung vorgesehen ist, daß der Vorsprung während der Bewegung des Lenkers in seine, der Schließstellung des beweglichen Kontaktes entsprechende Lage an der dem Magnetauslöser zugekehrten Fläche des Lenkers anliegt, wobei der Kontakt der Kontaktbrücke im Abstand vom Festkontakt gehalten ist, und daß der Vorsprung in der der Schließstellung der beweglichen Kontaktbrücke entsprechenden Lage des Lenkers in eine Ausnehmung im Lenker eingreift.

Wird bei der erfindungsgemäß ausgeführten Schaltmechanik der Betätigungsknopf verschwenkt, dann wird das den Kontakt tragende Ende der beweglichen Kontaktbrücke, das ja mit dem Anker des Magnetauslösers gekuppelt ist, unabhängig von der Bewegung des Lenkers im Abstand vom Festkontakt gehalten, da der Vorsprung der Ankerlasche des Magnetauslösers am Lenker, und zwar auf dessen dem Magnetauslöser zugekehrten Seite anliegt. Während dieser Bewegung wird die Kontaktfeder bereits vorgespannt, was möglich ist, da die bewegliche Kontaktbrücke über ein Spiel aufweisendes Lager (quer zur Längserstreckung der Kontaktbrücke ausgerichteter Langschlitz in dieser, in den ein gehäusefester Lagerzapfen eingereift) im Gehäuse verschwenkbar gelagert ist. Hat nun der Lenker seine der Schließstellung der beweglichen Kontaktbrücke entsprechende Einlage beinahe erreicht, dann rutscht der Vorsprung an der Ankerlasche des Magnetauslösers in die im Lenker vorgesehene Ausnehmung und die bewegliche Kontaktbrücke wird unter dem Druck der Kontaktfeder schlagartig auf den Festkontakt zu verschwenkt.

In einer Ausführungsform der Erfindung ist vorgesehen, daß die Ausnehmung in einem im oder am Lenker verschiebbar geführten Schieber vorgesehen ist, der von einer Feder, insbesondere einer Zugfeder im Sinne einer Bewegung in eine Stellung belastet ist, in der der Vorsprung an der Ankerlasche in der Schließstellung der beweglichen Kontaktbrücke in die Ausnehmung eingreift.

Bei dieser Ausführungsform wird auf besonders einfache Weise das Öffnen des Leitungsschutzschalters über den Betätigungsknopf der Schaltmechanik nicht behindert, da der Lenker auch bei in seine Ausnehmung eingreifendem Vorsprung der Ankerlasche im Sinne einer Öffnungsbewegung der beweglichen Kontaktbrücke verschoben werden kann.

In einer praktischen Ausführungsform der Erfindung kann vorgesehen sein, daß der Lenker als einen Schlitz aufweisende Platte, insbesondere im wesentlichen U-förmige Platte, ausgebildet ist, daß die Ankerlasche innerhalb des Schlitzes angeordnet ist und daß der Schieber im wesentlichen U-förmig ausgebildet ist, wobei die Ankerlasche wenigstens in der Schließstellung der beweglichen Kontaktbrücke zwischen seinen Schenkeln aufgenommen ist und daß die dem Vorsprung an der Ankerlasche zugeordnete Ausnehmung in einem Schenkel des Schiebers vorgesehen ist. Diese Ausführungsform zeichnet sich durch eine besonders raumsparende Ausbildung der erfindungsgemäßen Schaltmechanik aus.

Bevorzugt ist im Rahmen der Erfindung vorgesehen, daß die Ankerlasche des Magnetauslösers als ein etwa U-förmig gebogener Blechteil ausgebildet ist, daß der Vorsprung von einem zwischen den Schenkeln der Ankerlasche angeordneten Körper, ausgehend durch einen Auschnitt im Schenkel, nachaußen ragt. Diese Ausführungsform hält den Belastungen im Auslösefall besonders gut stand.

Weitere Einzelheiten der Erfindung ergeben sich aus der nachstehenden Beschreibung des in den Zeichnungen wiedergegebenen Ausführungsbeispieles. Es zeigt
Figur 1 einen Leitungsschutzschalter in Seitenansicht bei abgenommener Oberschale,
Figur 2 in Ansicht den das Betätigungsorgan mit der beweglichen Kontaktbrücke kuppelnden Lenker und
Figur 3 schematisch in Seitenansicht eine Ankerlasche des Magnetauslösers.

Der in Figur 1 gezeigte Leitungsschutzschalter besitzt einen Kontaktapparat aus Festkontakt 1, der über eine Schiene 2 mit einer Klemme 3 verbunden ist, und einen an einer beweglichen Kontaktbrücke 4 angeordneten beweglichen Kontakt 5. Zur Betätigung der beweglichen Kontaktbrücke 4 ist im Gehäuse 6 des Leitungsschutzschalters ein Betätigungsknopf 7 verschwenkbar gelagert. Der Betätigungsknopf ist über einen Lenker 8 und eine mit diesem gelenkig verbundene Brückenlasche 9 mit der beweglichen Kontaktbrücke 4 gekuppelt. Mit dem der Kontaktbrücke 4 zugeordneten Ende des Lenkers 8 ist ebenfalls eine Klinkenlasche 10 gelenkig verbunden, die ihrerseits mit einer im Gehäuse 6 verschwenkbar gelagerten Klinke 11 beweglich verbunden ist.

Im Gehäuse 6 des Leitungsschutzschalters sind weiters, wie üblich, im Bereich des Kontaktapparates eine Deionkammer 12, ein Magnetauslöser mit Anker 13 und ein Bimetallauslöser 14 untergebracht, die im Überlastfall die Klinkenauflage 15 verschwenken, so daß die Klinke 11 freigegeben und die bewegliche Kontaktbrücke 4 unter der Wirkung der Kontaktfeder 16 vom Festkontakt 1 weg verschwenkt wird. Am Bimetallstreifen des Bimetallauslösers 14 ist über ein Leiterseil die zweite Klemme des Leitungsschutzschalters angeschlossen.

Das den beweglichen Kontakt 5 tragende Ende der Kontaktbrücke 4, die im Gehäuse 6 über einen Zapfen 17 gelagert ist, der in einen quer zu ihrer Längserstreckung ausgerichteten Langschlitz 18 eingreift, ist mit dem Anker 13 des Magnetauslösers über eine Ankerlasche 19 gekuppelt.

Wie Figur 3 zeigt, ist die Ankerlasche beispielsweise ein etwa U-förmig gebogener Blechteil, wobei die freien Enden der Schenkel dieses Blechteils mit der beweglichen Kontaktbrücke 4 verbunden sind. Zwischen den Schenkeln 20 der Ankerlasche 19 ist ein Körper 21 aufgenommen, von dem nach beiden Seiten Vorsprünge 22 wegragen, die entsprechende Ausnehmungen in den Schenkeln 20 der Ankerlasche 19 durchsetzen. Die Vorsprünge 22 haben die aus Figur 1 ersichtliche, im wesentlichen keilförmige Form mit zum Lenker 8 hinweisender Kante 23. Bei dieser Ausführungsform liegt der Vorsprung 22 mit seiner Kante 23 am Lenker 8 bzw. am an diesem geführten Schieber 27 an, so daß ein problemloses und rasches Eindringen des Vorsprunges 22 in die Ausnehmung 32 möglich ist.

Der Lenker 8 selbst besitzt die aus Figur 2 ersichtliche Formgebung und ist über Laschen 24 mit dem Betätigungsknopf 7 und über Laschen 25 mit der Brückenlasche 9 und der Klinkenlasche 10 gelenkig verbunden. Zwischen den Schenkeln 26 des im wesentlichen U-förmig ausgebildeten Lenkers 8 ist ein Schieber 27 verschiebbar aufgenommen. Hiezu weisen die Schenkel 26 an ihrer Innenseite Rippen 28 und der Schieber 27 entsprechende Nuten auf.

Der Schieber 27 wird von einer Feder 30, die zwischen den Stegen des Lenkers 8 und des Schiebers 27 gespannt ist, gegen einen Anschlag 29 gezogen, so daß er entgegen der Wirkung der Feder 30 auf das Ende des Lenkers 8 hin verschoben werden kann, das der beweglichen Kontaktbrücke zugeordnet ist, d.h. vom Betätigungsknopf 7 weg. Durch den Anschlag 29 ist die Lage des Schiebers 27 gegenüber dem Lenker 8 genau festgelegt, wenn der Lenker 8 beim Schließen der beweglichen Kontaktbrücke 4 vorgeschoben wird. Beim Öffnen des Kontaktapparates, d. h. beim Zurückschwenken der beweglichen Kontaktbrücke 4, kann sich der Schieber 27 von seinem Anschlag 29 am Lenker 8 wegbewegen und seine Lage auch beim Zurückschieben des Lenkers 8 beibehalten, solang der Vorsprung 22 an der Ankerlasche 19 des Magnetauslösers in seine Ausnehmung 32 eingreift.

In jedem Schenkel 31 des Schiebers 27 ist eine Ausnehmung 32 vorgesehen, in welche die Vorsprünge 22 der Ankerlasche 19 in der in Fig. 1 gezeigten Schließstellung der Schaltmechanik des Leitungsschutzschalters eingreifen.

Wird nun ausgehend von der geöffneten Stellung des Kontaktapparates der Betätigungsknopf 7 aus der in Figur 1 strichliert eingezeichneten Stellung in Richtung des Pfeiles verschwenkt, dann wird der Lenker 8 vorgeschoben und wirkt über die Ankerlasche 9 im Sinne einer Schließbewegung auf die bewegliche Kontaktbrücke 4 ein. Da aber die bewegliche Kontaktbrücke 4 mit der Ankerlasche 19 gekuppelt ist und die Ankerlasche 19 über die an ihr vorgesehenen Vorsprünge 22 an der dem Magnetauslöser zugekehrten Fläche des Schiebers 27 am Lenker 8 anliegt, wird der Kontakt 5 der beweglichen Kontaktbrücke 4 daran gehindert, sich dem Festkontakt 1 vollständig anzunähern.

Beim weiteren Vorschieben des Lenkers 8 wird die Gelenkverbindung aus den Brückenlaschen 9 und Klinkenlasche 10 zunehmend gestreckt, wobei aber der bewegliche Kontakt 5 von der Ankerlasche 19 über deren Vorsprünge 22 zurückgehalten wird, so daß sich die Kontaktbrücke 4 im Bereich ihres Spiels aufweisenden Lagers aus Zapfen 17 und Schlitz 18 unter zunehmender Spannung der Kontaktfeder 16 bewegt.

Sobald der Lenker 8 so weit vorgeschoben wurde, daß die Vorsprünge 22 an der Ankerlasche 19 in die Ausnehmungen 32 in den Schenkeln 31 des Schiebers 27 eindringen können, wird die Kontaktbrücke 4 schlagartig in ihre in Figur 1 gezeigte Schließstellung bewegt. Es ist ersichtlich, daß die Bewegung der Schaltbrücke 4, unabhängig von der Schnelligkeit des Herumlegens des Betätigungshebels 7, schlagartig erfolgt.

Will man den Leitungsschutzschalter durch Betätigen des Betätigungsknopfes 7 öffnen, dann wird der Hebel 7 aus der in Figur 1 voll eingezeichneten Stellung entgegen dem eingezeichneten Pfeil in die strichliert eingezeichnete Stellung herumgelegt. Dabei wird der Lenker 8 zurückgezogen und die Gelenkverbindung aus Brückenlasche 9 und Klinkenlasche 10 geknickt, so daß die Kontaktbrücke 4 vom Festkontakt 1 wegschwenkt.

Am Beginn der Rückbewegung des Lenkers 8 befinden sich die Vorsprünge 22 an der Ankerlasehe 19 noch im Bereich der Ausnehmungen 32 des Schiebers 27. Dieser wird daher von den Vorsprüngen 22 zunächst noch zurückgehalten, so daß er gegenüber dem Lenker 8 eine Relativbewegung ausführt, bei der die Feder 30 gespannt wird. Sobald die Vorsprünge 22 aus den Ausnehmungen 32 frei kommen, wird der Schieber 27 von der Feder 30 wieder in die in Figur 2 gezeigte, durch die Anschläge 29 definierte Lage gezogen.

Es ist ersichtlich, daß aufgrund der erfindungsgemäßen Ausbildung von Lenker 8 und Ankerlasche 19 mit einem oder zwei Vorsprüngen 22 ohne Beeinträchtigung oder Änderung der übrigen Schaltmechanik des Leitungsschutzschalters das gewünschte schlagartige und von der Schnelligkeit der Betätigung des Betätigungsknopfes 7 unabhängige Schließen des Kontaktapparates erreicht wird.

Obwohl bis jetzt immer von zwei Vorsprüngen an der Ankerlasche des Magnetauslösers gesprochen wurde und wobei diese Ausführungsform im Sinne einer gleichmäßigeren Belastung bevorzugt ist, ist es grundsätzlich möglich, an der Ankerlasche nur einen von einer Seite derselben abstehenden Vorsprung und dementsprechend an dem Lenker bzw. Schieber nur eine Ausnehmung vorzusehen.

## Patentansprüche

1. Schaltmechanik für Leitungsschutzschalter, bei der die Kontaktbrücke (4), die über ein Spiel aufweisendes Lager (17, 18) im Gehäuse (6) verschwenkbar gelagert ist, einerseits, vorzugsweise über eine Brückenlasche (9), mit einem Lenker (8), der seinerseits mit einem Betätigungsknopf (7) gekuppelt ist, und anderseits mit dem Anker (13) des Magnetauslösers über eine Ankerlasche (19) gelenkig verbunden ist, wobei sich die Bewegungsbahnen von Ankerlasche (19) und Lenker (8) kreuzen, dadurch gekennzeichnet, daß an der Ankerlasche (19) des Magnetauslösers wenigstens ein Vorsprung (22) vorgesehen ist, daß der Vorsprung (22) während der Bewegung des Lenkers (8) in seine, der Schließstellung des beweglichen Kontaktes (5) entsprechende Lage an der dem Magnetauslöser zugekehrten Fläche des Lenkers (8) anliegt, wobei der Kontakt (5) der Kontaktbrücke (4) im Abstand vom Festkontakt (1) gehalten ist, und daß der Vorsprung (22) in der der Schließstellung der beweglichen Kontaktbrücke (4) entsprechenden Lage des Lenkers (8) in eine Ausnehmung (32) im Lenker (8) eingreift.

2. Mechanik nach Anspruch 1, dadurch gekennzeichnet, daß die Ausnehmung (32) in einem im oder am Lenker (8) verschiebbar geführten Schieber (27) vorgesehen ist, der von einer Feder, insbesondere einer Zugfeder (30), im Sinne einer Bewegung in eine Stellung belastet ist, in welcher der Vorsprung (22) an der Ankerlasche (19) in der Schließstellung der beweglichen Kontaktbrücke (4) in die Ausnehmung (32) eingreift.

3. Mechanik nach Anspruch 2, dadurch gekennzeichnet, daß der Lenker (8) als einen Schlitz aufweisende Platte, insbesondere im wesentlichen U-förmige Platte, ausgebildet ist, daß die Ankerlasche (19) innerhalb des Schlitzes angeordnet ist und daß der Schieber (27) im wesentlichen U-förmig ausgebildet ist, wobei die Ankerlasche (19) wenigstens in der Schließstellung der beweglichen Kontaktbrücke (4) zwischen seinen Schenkeln (31) aufgenommen ist und daß die dem Vorsprung (22) an der Ankerlasche (19) zugeordnete Ausnehmung (32) in einem Schenkel (31) des Schiebers (27) vorgesehen ist.

4. Mechanik nach einem der Ansprüche 1 bis 3, dadurch gekennzeichnet, daß die Ankerlasche (19) des Magnetauslösers als ein etwa U-förmig gebogener Blechteil ausgebildet ist, daß der Vorsprung (22), von einem zwischen den Schenkeln (20) der Ankerlasche (19) angeordneten Körper (21) ausgehend, durch einen Ausschnitt im Schenkel (20) nach außen ragt.

## Claims

1. Switching mechanism for a protective power circuit breaker, in which the contact bridge (4), which is pivotally mounted in the housing (6) by way of a bearing (17,18) having play, is connected in articulated manner on the one hand, preferably via a bridge plate (9), to a guide rod (8) which for its part is coupled to an actuating knob (7) and on the other hand to the armature (13) of the magnet release via an armature plate (19), whereby the paths of motion of the armature plate (19) and the guide rod (8) cross, characterised in that at least one projection (22) is provided on the armature plate (19) of the magnet release, in that the projection (22) lies against the face of the guide rod (8) facing the magnet release during motion of the guide rod (8) into its position corresponding to the closed position of the movable contact (5), whereby the contact (5) of the contact bridge (4) is held at a distance from the fixed contact (1), and in that the projection (22) engages in a recess (32) in the guide rod (8) in the position corresponding to the closed position of the movable contact bridge (4).

2. Mechanism according to Claim 1, characterised in that the recess (32) is provided in a slide (27) which is displaceably guided in or on the guide rod (8), and which is acted upon by a spring, in particular a tension spring (30), in the direction of motion into a position in which the projection (22) on the armature plate (19) engages in the recess (32), in the closed position of the movable contact bridge (4).

3. Mechanism according to Claim 2, characterised in that the guide rod (8) is constructed as a plate, in particular substantially a U-shaped plate, having a slit, in that the armature plate (19) is arranged within the slit and in that the slide (27) is substantially constructed to be U-shaped, whereby the armature plate (19), at least in the closed position of the movable contact bridge (4), is received between the legs (31) of the slide (27), and in that the recess (32) associated with the projection (22) on the armature plate (19) is provided in a leg (31) of the slide (27).

4. Mechanism according to one of Claims 1 to 3, characterised in that the armature plate (19) of the magnet release is constructed as a sheet- metal part which is bent into an approximate U-shape. and in that the projection (22), starting from a body (21) arranged between the legs (20) of the armature plate (19), projects outwards through a cut-out in the leg (20).

## Revendications

1. Mécanisme de commutation pour disjoncteur de protection de puissance, dans lequel le pont de contact (4) qui est monté pivotant dans le boîtier (6) par l'intermédiaire d'un palier (17, 18) présentant un jeu, est relié, d'une part, avantageusement par l'intermédiaire d'un collier de pont (9), à un bras oscillant (8) qui est de son côté accouplé à un bouton d'actionnement (7), et est relié d'autre part à pivotement à l'induit (13) du disjoncteur magnétique par l'intermédiaire d'un collier d'induit (19), les trajectoires du collier d'induit (19) et du bras oscillant (8) se croisant, caractérisé en ce qu'au moins une saillie (22) est prévue sur le collier d'induit (19) du disjoncteur magnétique, que la saillie (22) est en appui, pendant le déplacement du bras oscillant (8) à sa position correspondant à la position de fermeture du contact mobile (5), sur la face du bras oscillant (8) tournée vers le disjoncteur magnétique, le contact (5) du pont de contact (4) étant maintenu écarté du contact fixe (1), et que la saillie (22), dans la position du bras oscillant (8) correspondant à la position de fermeture du pont de contact mobile (4) est en prise dans un évidement (32) dans le bras oscillant (8).

2. Mécanisme selon la revendication 1, caractérisé en ce que l'évidement (32) est prévu dans un coulisseau (27) guidé à coulissement dans ou sur le bras oscillant (8) qui est rappelé par un ressort, en particulier un ressort de traction (30), dans le sens d'un déplacement vers une position dans laquelle la saillie (22) du collier d'induit (19) est en prise dans l'évidement (32) pour la position de fermeture du pont de contact mobile (4).

3. Mécanisme selon la revendication 2, caractérisé en ce que le bras oscillant (8) a la forme d'une plaque présentant une fente, en particulier une plaque en forme générale de U, que le collier d'induit (19) est disposé à l'intérieur de la fente et que le coulisseau (27) a une forme générale de U, le collier d'induit (19) étant reçu entre ses branches (31) au moins dans la position de fermeture du pont de contact mobile (4), et que l'évidement (32) adjoint à la saillie (22) sur le collier d'induit (19) est prévu dans une branche (31) du coulisseau (27).

4. Mécanisme selon l'une des revendications 1 à 3, caractérisé en ce que le collier d'induit (19) du disjoncteur magnétique a la forme d'une pièce de tôle courbée sensiblement en forme de U, que la saillie (22) fait saillie vers l'extérieur, au travers une découpure dans la branche (20), à partir d'un corps (21) disposé entre les branches (20) du collier d'induit (19).
